# EUROPÄISCHE PATENTSCHRIFT

(11) **EP 3 501 067 B1**
(45) Veröffentlichungstag und Bekanntmachung des Hinweises auf die Patenterteilung: **02.03.2022**
(21) Anmeldenummer: 17758098.2
(22) Anmeldetag: 15.08.2017
(51) Int. Cl.: H01R 13/03, H01R 13/05, H01R 13/11

(54) **SCHALTANLAGENLEISTUNGSKONTAKT UND LEISTUNGSKONTAKTISOLIERUNG**
SWITCHGEAR POWER CONTACT, AND POWER CONTACT INSULATION
CONTACT DE PUISSANCE DE DISPOSITIF DE COMMUTATION ET ISOLATION DE CONTACT DE PUISSANCE

(30) Priorität: 16.08.2016 DE 102016115138
(43) Veröffentlichungstag der Anmeldung: 26.06.2019
(73) Patentinhaber: ABB Schweiz AG, 5400 Baden (CH)
(72) Erfinder: KREICHGAUER, Sven, 64668 Rimbach (DE); GRAF, Alexander, 68239 Mannheim (DE)
(74) Vertreter: Wesch, Arno
(86) Internationale Anmeldenummer: PCT/EP2017/070679
(87) Internationale Veröffentlichungsnummer: WO 2018/033539

(56) Entgegenhaltungen:
- EP-A1- 0 823 753
- WO-A1-96/29761
- DE-U- 1 674 424
- GB-A- 2 017 424

## Beschreibung

Die Erfindung betrifft einen Schaltanlagenleistungskontakt für eine Schaltanlage, insbesondere eine Niederspannungsschaltanlage mit eine Leistungskontaktisolierung gemäß dem Oberbegriff des Anspruchs 1.

In bekannten Kontaktsystemen sind in aller Regel Kontaktelemente eingesetzt, die in ein Kupfer oder Messingelement eingelegt werden. Der Stromfluss erfolgt hauptsächlich über das Kontaktelement, kann aber unter Umständen auch vom jeweiligen Kontaktpin auf den Buchsen Körper direkt übertragen werden, was bei Nennstrom eher unproblematisch ist.

Nachteilig kann es bei derartigen Anordnungen, im Falle eines Kurzschlusses jedoch zu einem vergleichsweise hohen Stromfluss kommen, welcher auch eine dynamische Bewegung des jeweiligen Kontaktpins oder der jeweiligen Kontaktbuchse verursachen kann. Diese Bewegung kann dazu führen, dass es zu einem elektrischen Kontakt zwischen Pin und Buchse außerhalb des Kontaktelementes kommen kann. Da der Strom im Kurzschlussfall vergleichsweise hoch ausfallen, führt dies unter Umständen zu einer mechanischen und elektrischen Beschädigung auf beziehungsweise Pin und Buchse, was wiederum deren Kontaktverhalten nachteilig beeinflussen und verändern kann.

Das Dokument "WO 96/29761" offenbart ein Schaltanlagen-Leistungskontakt gemäß dem Oberbegriff des Patentanspruchs 1.

Vorgenannte Nachteile zu überwinden stellt sich der Erfindung die Aufgabe ein verbessertes Leistungskontaktelement für eine Schaltanlage anzugeben, bei welchem im Falle eines Kurzschlusses eine mechanischen und/oder elektrische Beschädigung von Kontaktpin oder Kontaktbuchse weitestgehend vermieden wird.

Diese Aufgabe wird gelöst durch einen Leistungskontakt für eine Schaltanlage, insbesondere eine Niederspannungsschaltanlage, mit den Merkmalen des Anspruchs 1. Vorteilhafte Ausgestaltungen und Weiterbildungen der Erfindung sowie eine Leistungskontaktisolierung und Schaltanlage, insbesondere Niederspannungsschaltanlage, mit wenigstens einem solchen Leistungskontakt sind in weiteren Ansprüchen und der nachfolgenden Beschreibung angegeben.

Demgemäß weist der erfindungsgemäße Schaltanlagen-Leistungskontakt eine wenigstens eine Isolierschicht in der Art wenigstens eines elektrischen Isolierelementes innerhalb der Kontaktbuchse auf, welches im Falle einer relativen Bewegung von Kontaktpin und Kontaktbuchse verhindert, dass Strom außerhalb des dafür vorgesehenen Kontaktelementes fließt und den Stromfluss auf das Kontaktelement begrenzt.

Somit wird auch im Falle einer dynamischen Bewegung garantiert, dass der Strom nur über das Kontaktelement fließt und eine Beschädigung an Pin oder Buchse verhindert ist.

Erfindungsgemäß ist das Isolierelement dabei ringartig ausgeführt.

Vorteilhaft ist eine Fixierung des wenigstens einen Isolierelementes durch beziehungsweise mittels unterschiedlichster Befestigungsarten, wie insbesondere verkleben, verpressen, verrasten, und dergleichen bewirkbar.

Weiterbildend ist dabei eine formschlüssige und/oder kraftschlüssige Verbindung bewirkbar.

Vorteilhaft ist dabei vorsehbar, dass das Isolierelement nicht nur eine Isolationsfunktion erfüllt, sondern auch die Funktion übernimmt, die Kontaktfeder in Position zu halten und zu fixieren.

Weiterhin vorteilhaft ist das Isolierelement derart ausgebildet, dass es neben der Isolationsfunktion bzw. Isolationswirkung auch die Kontaktfeder mechanisch bei dynamischer Bewegung des Pins oder Kontaktpins schützt, insbesondere bei auftretendem Kurzschluss, und/oder den Pin bzw. Kontaktpin in der Buchse bzw. Kontaktbuchse zentriert.

Vorteilhaft ist vorsehbar, dass das jeweilige Isolierelement aus einem den elektrischen Strom nicht leitenden Material, wie beispielsweise Kapton, oder aus einem mit einem den elektrischen Strom nicht leitenden Isolationsmedium, wie beispielsweise einem Lack oder Isolationslack oder einer Laminierung, beschichteten oder überzogenem Material gebildet ist, wobei der Überzug und/oder die Beschichtung insbesondere vollumfänglich und/oder voll- bzw. ganzflächig und/oder über die gesamte Kontaktfläche bewirkt ist.

Auch ist vorsehbar, dass die Isolierung mittels eines partiell unterbrochenen Körpers, beispielsweise mittels Noppen oder Schlitzung, bewirkt ist, so dass nicht zwingend eine geschlossene Isolierschicht ausgebildet sein muss.

Vorteilhaft sind als Isolationsmedien dabei sowohl aus Kunststoff in Form von Festkörper oder Folie gebildete Medien sowie in zunächst flüssiger Form vorliegenden Medien wie Lacke oder Laminierungen und dergleichen vorsehbar.

Vorteilhaft ist dabei vorsehbar, dass zumindest ein Isolierelement aus Kapton gebildet ist.

Nicht Teil der Erfindung ist eine Leistungskontaktisolierung für den Leistungskontakt einer Schaltanlage, insbesondere einer Niederspannungsschaltanlage, welche wenigstens eine Isolierschicht in der Art wenigstens eines elektrischen Isolierelementes ein Kontaktelement flankierend in der Kontaktbuchse und/oder auf dem Kontaktpin aufweist, und im Falle einer relativen Bewegung von Kontaktpin und Kontaktbuchse verhindert, dass Strom außerhalb des dafür vorgesehenen Kontaktelementes fließt und den Stromfluss auf das Kontaktelement begrenzt. Vorteilhaft ist vorsehbar, dass zwei das Kontaktelement flankierende Isolierelemente vorgesehen sind, wobei insbesondere ein Isolierelement becherartig oder hülsenartig und ein Isolierelement ringartig ausgebildet ist.

Weiterbildend ist vorsehbar, dass sie auf Seiten des Pins oder der Buchse oder auf Seiten von Pin und Buchse eingebracht ist.

Vorteilhaft ist eine Fixierung des jeweiligen Isolierelementes durch beziehungsweise mittels unterschiedlichster Befestigungsarten, wie insbesondere verkleben, verpressen, verrasten, und dergleichen bewirkbar.

Weiterbildend ist dabei eine formschlüssige und/oder kraftschlüssige Verbindung bewirkbar.

Vorteilhaft ist dabei vorsehbar, dass das Isolierelement nicht nur eine Isolationsfunktion erfüllt, sondern auch die Funktion übernimmt, die Kontaktfeder in Position zu halten und zu fixieren.

Vorteilhaft ist vorsehbar, dass das jeweilige Isolierelement aus einem den elektrischen Strom nicht leitenden Material, wie beispielsweise Kapton, oder aus einem mit einem den elektrischen Strom nicht leitenden Isolationsmedium, wie beispielsweise einem Lack oder Isolationslack oder einer Laminierung, beschichteten oder überzogenem Material gebildet ist, wobei der Überzug und/oder die Beschichtung insbesondere vollumfänglich und/oder voll- bzw. ganzflächig und/oder über die gesamte Kontaktfläche bewirkt ist.

Auch ist vorsehbar, dass die Isolierung mittels eines partiell unterbrochenen Körpers, beispielsweise mittels Noppen oder Schlitzung, bewirkt ist, so dass nicht zwingend eine geschlossene Isolierschicht ausgebildet sein muss.

Vorteilhaft sind als Isolationsmedien dabei sowohl aus Kunststoff in Form von Festkörper oder Folie gebildete Medien oder Körper sowie in zunächst flüssiger Form vorliegende Medien wie Lacke oder Laminierungen und dergleichen vorsehbar. Vorteilhaft ist dabei vorsehbar, dass zumindest ein Isolierelement aus Kapton gebildet ist.

Die weitere Darlegung der Erfindung sowie vorteilhafter Weiterbildungen und Ausgestaltungen erfolgt anhand einer Figur sowie eines Ausführungsbeispiels.

Die einzige Figur zeigt die Kontaktbuchse 1 eines Schaltanlagen-Leistungskontaktes in 3dim Schnittdarstellung mit einem in der Buchse 2 angeordneten, elektrischen Strom leitenden Kontaktelement 3 sowie einem ringartigen am offenen Ende innerhalb der Buchse umfänglich und dem Kontaktelement benachbart angeordneten Isolierelement 4, aus den elektrischen Strom nicht leitenden Material wie beispielsweise Kapton oder aus einem mit einem den elektrischen Strom nicht leitenden Isolationsmedium, wie beispielsweise einem Lack oder Isolationslack oder einer Laminierung, beschichteten oder überzogenem Material, wobei der Überzug und/oder die Beschichtung insbesondere vollumfänglich und/oder voll- bzw. ganzflächig oder über die und/oder die gesamte Kontaktfläche bewirkt ist. Weiterhin ist in Buchsenbodennähe benachbart zum Kontaktelement 3 ein weiteres, diesmal becherartig aus elektrisch Isolierendem Material gebildetes Isolierelement 5 ausgebildet.

Grundsätzlich sind als Isolationsmedium dabei sowohl aus Kunststoff in Form von Festkörper oder Folie gebildete Medien sowie in zunächst flüssiger Form vorliegenden Medien wie Lacke oder Laminierungen und dergleichen vorsehbar. Durch die vorgesehenen Isolierelemente werden dabei vorteilhaft Pin und Buchse vor Beschädigungen geschützt und der Stromfluss nur über das dafür vorgesehene Kontaktelement erlaubt und ermöglicht beziehungsweise bewirkt.

## Patentansprüche

1. Schaltanlagen-Leistungskontakt mit wenigstens einer Kontaktbuchse, wobei wenigstens eine Isolierschicht in der Art wenigstens eines elektrischen Isolierelementes innerhalb der Kontaktbuchse angeordnet ist, welches im Falle einer relativen Bewegung eines Kontaktpins und der Kontaktbuchse verhindert, dass Strom außerhalb eines dafür
vorgesehenen Kontaktelementes (3) fließt und den Stromfluss auf das Kontaktelement begrenzt, und wobei ein Isolierelement (4) ringartig ausgebildet und am offenen Ende innerhalb der Kontaktbuchse umfänglich und dem Kontaktelement benachbart angeordnet ist, **dadurch gekennzeichnet, dass** ein weiteres Isolierelement (5) becherartig und in Buchsenbodennähe benachbart zum Kontaktelement (3) ausgebildet ist.

2. Schaltanlagen-Leistungskontakt nach einem der vorherigen Ansprüche, **dadurch gekennzeichnet, dass** das wenigstens eine Isolierelement mittels Verkleben oder Verpressen oder Verrasten fixiert und befestigt ist.

3. Schaltanlagen-Leistungskontakt nach einem der vorherigen Ansprüche, **dadurch gekennzeichnet, dass** das jeweilige Isolierelement aus einem den elektrischen Strom nicht leitenden Material, wie beispielsweise Kapton, oder aus einem mit einem den elektrischen Strom nicht leitenden Isolationsmedium, wie beispielsweise einem Lack oder Isolationslack oder einer Laminierung, beschichteten oder überzogenen Material gebildet ist.

4. Schaltanlagen-Leistungskontakt nach einem der voranstehenden Ansprüche, **dadurch gekennzeichnet, dass** zumindest ein Isolierelement aus Kapton gebildet ist.

5. Schaltanlage, insbesondere Niederspannungsschaltanlage, mit wenigstens einem Schaltanlagen-Leistungskontakt nach einem der Ansprüche 1 bis 4.

## Claims

1. Switchgear power contact having at least one contact socket, wherein at least one insulating layer in the manner of at least one electrical insulating element is arranged inside the contact socket and, in the case of a relative movement of a contact pin and the contact socket, prevents current from flowing outside of a contact element (3) provided therefor and limits the current flow to the contact element, and wherein an insulating element (4) is of annular design and is arranged extensively at the open end inside the contact socket and adjacent to the contact element, **characterized in that** a further insulating element (5) is of cup-like design and is formed adjacent to the contact element (3) close to the socket base.

2. Switchgear power contact according to one of the preceding claims, **characterized in that** the at least one insulating element is fixed and secured by means of adhesive bonding or pressing or latching.

3. Switchgear power contact according to one of the preceding claims, **characterized in that** the respective insulating element is formed from a material that does not conduct the electric current, such as kapton, for example, or from a material that is coated or covered by an insulation medium that does not conduct the electric current, such as a lacquer or insulation lacquer or a lamination, for example.

4. Switchgear power contact according to one of the preceding claims, **characterized in that** at least one insulation element is formed from kapton.

5. Switchgear installation, in particular low-voltage switchgear installation, having at least one switchgear power contact according to one of Claims 1 to 4.

## Revendications

1. Contact de puissance de dispositif de commutation comprenant au moins une douille de contact, dans lequel au moins une couche isolante du type d'au moins un élément électriquement isolant est agencée à l'intérieur de la douille de contact, qui, dans le cas d'un mouvement relatif d'une broche de contact et de la douille de contact, empêche le courant de circuler à l'extérieur d'un élément de contact (3) prévu à cet effet et limite le flux de courant vers l'élément de contact, et dans lequel un élément isolant (4) est configuré en forme d'anneau et est agencé à l'extrémité ouverte à l'intérieur de la douille de contact, sur la circonférence et au voisinage de l'élément de contact, **caractérisé en ce qu'**un autre élément isolant (5) est configuré en forme de godet et au voisinage de l'élément de contact (3), à proximité du fond de la douille.

2. Contact de puissance de dispositif de commutation selon l'une quelconque des revendications précédentes, **caractérisé en ce que** l'au moins un élément isolant est fixé et attaché par collage ou par pressage ou par encliquetage.

3. Contact de puissance de dispositif de commutation selon l'une quelconque des revendications précédentes, **caractérisé en ce que** l'élément isolant respectif est formé d'un matériau non conducteur du courant électrique, tel que par exemple du Kapton, ou d'un matériau revêtu ou recouvert d'un milieu isolant non conducteur du courant électrique, tel par exemple un vernis ou un vernis isolant ou un laminage.

4. Contact de puissance de dispositif de commutation selon l'une quelconque des revendications précédentes, **caractérisé en ce qu'**au moins un élément isolant est formé de Kapton.

5. Dispositif de commutation, en particulier dispositif de commutation basse tension, comprenant au moins un contact de puissance de dispositif de commutation selon l'une quelconque des revendications 1 à 4.
